# EUROPÄISCHE PATENTSCHRIFT

(11) **EP 4 124 426 B1**
(45) Veröffentlichungstag und Bekanntmachung des Hinweises auf die Patenterteilung: **04.03.2026**
(21) Anmeldenummer: 22186747.6
(22) Anmeldetag: 25.07.2022
(51) Int. Cl.: B26D 1/00, B26D 1/29, B23K 26/00, B23K 26/38, B02C 18/06, B26F 3/02

(54) **QUERSCHNEIDEMESSER UND VORRICHTUNG ZUM VERARBEITEN VON LEBENSMITTELN**
CROSS-CUTTING BLADE AND DEVICE FOR PROCESSING FOOD
LAME DE COUPE TRANSVERSALE ET DISPOSITIF DE TRAITEMENT DES DENRÉES ALIMENTAIRES

(30) Priorität: 28.07.2021 DE 202021104015 U
(43) Veröffentlichungstag der Anmeldung: 01.02.2023
(73) Patentinhaber: holac Maschinenbau GmbH, 89564 Nattheim (DE)
(72) Erfinder: Holz, Achim, 89520 Heidenheim (DE)
(74) Vertreter: Schmid, Wolfgang

(56) Entgegenhaltungen:
- DE-A1- 102015 116 887
- DE-A1- 19 610 661
- DE-B3- 102019 130 221
- DE-U1- 8 813 952
- DE-U1- 9 214 288
- US-A1- 2010 206 185

## Beschreibung

Die Erfindung betrifft eine Vorrichtung zum Bearbeiten von Lebensmitteln zum Erzeugen von gezupften oder gepullten Lebensmittelprodukten nach der im Oberbegriff von Anspruch 1 näher definierten Art.

Eine gattungsgemäße Vorrichtung mit einem Querschneidemesser ist in der DE 10 2019 130 221 B3 beschrieben. Solche Querschneidemesser werden zum Erzeugen von gezupften bzw. gepullten Lebensmittelprodukten, wie zum Beispiel Pulled-Pork, also gezupftem Schweinefleisch, eingesetzt. Problematisch bei der bekannten Vorrichtung und dem dabei verwendeten Querschneidemesser ist jedoch, dass sich das Querschneidemesser während des Betriebs mit dem gezupften Produkt zusetzt, was eine häufige Reinigung des Querschneidemessers erfordert und zu Maschinenstillstandszeiten führen kann.

Es ist daher Aufgabe der vorliegenden Erfindung, eine Vorrichtung zum Verarbeiten von Lebensmitteln zu schaffen, die einen geringeren Reinigungsaufwand erfordern.

Erfindungsgemäß wird diese Aufgabe durch die in Anspruch 1 genannten Merkmale gelöst.

Durch die von einem zentralen Bereich des Querschneidemessers der erfindungsgemäßen Vorrichtung nach außen verlaufenden Speichen ergibt sich ein Messerkörper, der zumindest in dem sich im Einsatz des Querschneidemessers über eine Öffnung eines Schneidgatters bewegenden Bereich eine Vielzahl von Ausnehmungen aufweist, durch welche während des Einsatzes des Querschneidemessers die aus dem Lebensmittel gezupften Fasern hindurchgehen können, so dass ein Zusetzen des Querschneidemessers während des Betriebs verhindert wird. Dadurch kann das erfindungsgemäße Querschneidemesser über einen deutlich längeren Zeitraum eingesetzt werden als dies bei den bisherig bekannten Ausführungen der Fall ist.

Ein weiterer Vorteil des erfindungsgemäßen Querschneidemessers ist dessen reduzierte Masse, die sich vorteilhaft auf die beteiligten Antriebskomponenten, wie Wellen, Lager und Motoren, auswirkt.

In einer sehr vorteilhaften Weiterbildung der Erfindung kann vorgesehen sein, dass die Speichen mittels wenigstens einer Querstrebe miteinander verbunden sind. Dadurch wird die Festigkeit des Messerkörpers deutlich erhöht und es verbleibt dennoch eine ausreichend große Fläche für die Ausnehmungen.

In einer weiteren vorteilhaften Weiterbildung der Erfindung kann vorgesehen sein, dass ein Anteil der von sämtlichen Ausnehmungen eingenommenen Fläche an der gesamten, sich im Einsatz des Querschneidemessers über eine Öffnung des Schneidgatters bewegenden Fläche des Messerkörpers 30 - 90 %, vorzugsweise 60 - 85 %, besonders bevorzugt 70 - 80 %, beträgt. Ein derartiger Anteil der Ausnehmungen an der gesamten Fläche hat sich im Hinblick auf ein gutes Durchlassen bzw. Durchlaufen des gezupften Produkts durch den Messerkörper einerseits und einer ausreichenden Festigkeit des Messerkörpers andererseits als besonders geeignet erwiesen.

Eine vereinfachte Fertigung des erfindungsgemäßen Querschneidemessers ergibt sich, wenn die Ausnehmungen mittels Laserstrahlschneiden aus einem geschlossenen Messerkörper gebildet sind.

In einer weiteren sehr vorteilhaften Ausgestaltung der Erfindung kann vorgesehen sein, dass die vorstehenden Elemente zumindest auf einigen der von dem zentralen Bereich des Querschneidemessers nach außen verlaufenden Speichen angeordnet sind. Dadurch ist eine sehr gleichmäßige Verteilung der auf das Lebensmittel einwirkenden, von der Planfläche vorstehenden Elemente über die Fläche des Messerkörpers gegeben.

Eine weitere vorteilhafte Ausgestaltung kann darin bestehen, dass die vorstehenden Elemente auf der wenigstens einen die Speichen miteinander verbindenden Querstrebe angeordnet sind. Dies verbessert die Wirkung der vorstehenden Elemente bezüglich des Erzeugens von gezupften oder gepullten Lebensmittelprodukten.

Eine alternative Lösung der Aufgabe ist in Anspruch 7 angegeben.

Durch die Ausnehmungen in dem Messerkörper, deren Anteil an der gesamten, sich im Einsatz des Querschneidemessers über die Öffnung des Schneidgatters bewegenden Fläche des Messerkörpers 30 - 90 % beträgt, wird gewährleistet, dass das gezupfte Lebensmittelprodukt durch die Ausnehmungen hindurchgelangen kann und damit den Messerkörper nicht zusetzt. Dadurch kann das erfindungsgemäße Querschneidemesser über einen deutlich längeren Zeitraum eingesetzt werden als dies bei den bisherigen Ausführungen der Fall ist.

Auch diese Ausführungsform des Querschneidemessers hat den Vorteil einer reduzierten Masse, die sich vorteilhaft auf die beteiligten Antriebskomponenten auswirkt.

Eine besonders vorteilhafte Weiterbildung dieser Ausführungsform kann darin bestehen, dass der Anteil der von sämtlichen Ausnehmungen eingenommenen Fläche an der gesamten, sich im Einsatz des Querschneidemessers über die Öffnung des Schneidgatters bewegenden Fläche des Messerkörpers 60 - 85 %, vorzugsweise 70 - 80 %, beträgt. Ein derartiger Anteil der Ausnehmungen an der Fläche des Querschneidemessers hat sich als besonders vorteilhaft im Hinblick auf eine verringerte Verschmutzung desselben erwiesen.

Auch bei dieser Ausführungsform kann sich eine vereinfachte Fertigung des Querschneidemessers ergeben, wenn die Ausnehmungen mittels Laserstrahlschneiden aus einem geschlossenen Messerkörper gebildet sind.

Nachfolgend sind Ausführungsbeispiele der Erfindung anhand der Zeichnung prinzipmäßig dargestellt.

Es zeigt:
- Fig. 1: eine Draufsicht auf ein Querschneidemesser einer erfindungsgemäßen Vorrichtung;
- Fig. 2: eine perspektivische Ansicht des Querschneidemessers aus Fig. 1;
- Fig. 3: eine Ansicht des Querschneidemessers gemäß Fig. 1 mit einem sich dahinter befindenden Zuführschacht für das Lebensmittel; und
- Fig. 4: eine Ansicht des Querschneidemessers gemäß Fig. 2 mit einem sich dahinter befindenden Zuführschacht für das Lebensmittel.

Die Figuren 1 bis 4 zeigen ein Querschneidemesser 1 für eine in ihrer Gesamtheit nicht dargestellte Vorrichtung zum Bearbeiten von ebenfalls nicht dargestellten Lebensmitteln, um aus einem Ausgangsprodukt gezupfte oder gepullte Lebensmittelprodukte, wie zum Beispiel Pulled-Pork, also gezupftes Schweinefleisch, zu erzeugen. Von der Vorrichtung zur Bearbeitung von Lebensmitteln ist in den Figuren 3 und 4 ein sogenanntes Schneidgatter 2 dargestellt, das in der in Fig. 4 mit "x" bezeichneten Vorschubrichtung der Lebensmittel vor dem Querschneidemesser 1 angeordnet ist. Das Schneidgatter 2 weist eine Öffnung 2a auf, aus der das Lebensmittel in einem vorgeschnittenen Zustand austritt und zu dem Querschneidemesser 1 gefördert wird.

Das Querschneidemesser 1 weist einen Messerkörper 3 auf, der auf einer Planfläche 3a desselben eine Vielzahl von vorstehenden Elementen 4 aufweist. Die vorstehenden Elemente 4 dienen in an sich bekannter Weise dazu, einzelne Fasern aus dem Lebensmittel zu zupfen bzw. zu pullen. Der Messerkörper 3 selbst weist dabei keine schneidenden Eigenschaften auf; vielmehr ist das durch die vorstehenden Elemente 4 erreichte Zupfen oder Pullen die wesentliche Eigenschaft des Querschneidemessers 1 bzw. des Messerkörpers 3 desselben.

Zumindest in einem sich im Einsatz des Querschneidemessers 1 über die Öffnung 2a des Schneidgatters 2 bewegenden Bereich ist bei dem in den Figuren dargestellten Ausführungsbeispiel der Messerkörper 3 aus mehreren von einem zentralen Bereich 5 des Querschneidemessers 1 nach außen verlaufenden Speichen 6 und mehreren die Speichen 6 miteinander verbindenden Querstreben 7 gebildet. Die Speichen 6 verlaufen demnach in radialer Richtung des Messerkörpers 3 des Querschneidemessers 1, wohingegen die Querstreben 7 in Umfangsrichtung des Messerkörpers 3 verlaufen. Entgegen der Darstellung könnte auch auf die Querstreben 7 verzichtet werden, was die Masse des Messerkörpers 3 weiter verringern würde. Andererseits sorgen die Querstreben 7 für eine höhere Festigkeit des Messerkörpers 3. In einem solchen Fall, in dem keine Querstreben 7 vorhanden sind, sollten zwei oder mehr Speichen 6, vorzugsweise sechs oder mehr Speichen 6, noch bevorzugter acht oder mehr Speichen 6 vorgesehen sein. Im vorliegenden Fall sind zwölf Speichen 6 vorgesehen, die Anzahl der Speichen 6 hängt insbesondere auch vom Durchmesser des Querschneidemessers 1 ab. Eine größere Anzahl an Speichen 6 verringert die Gefahr, dass größere Stücke des Lebensmittels zwischen denselben hindurchtreten und gegebenenfalls nicht wie gewünscht bearbeitet werden.

Auf diese Art und Weise ergeben sich zwischen den Speichen 6 und den Querstreben 7 eine Vielzahl von Ausnehmungen 8, durch welche das Lebensmittel durch den Messerkörper 3 des Querschneidemessers 1 hindurchgelangen kann. Dies führt zu einer deutlich verringerten Verschmutzung des Querschneidemessers 1, wodurch dieses über einen längeren Zeitraum als bislang ohne intensivere Reinigung benutzt werden kann. Die Ausnehmungen 8 sind selbstverständlich auch dann vorhanden, wenn auf die Querstreben 7 verzichtet wird.

In dem in den Figuren 1 bis 4 dargestellten Ausführungsbeispiel beträgt ein Anteil der von sämtlichen zwischen den Speichen 6 und den Querstreben 7 gebildeten Ausnehmungen 8 eingenommenen Fläche an der gesamten, sich im Einsatz des Querschneidemessers 1 über die Öffnung 2a des Schneidgatters 2 bewegenden Fläche des Messerkörpers 3 30 bis 90 %, vorzugsweise 60 bis 85 % und besonders bevorzugt 70 bis 80 %.

In Fig. 3 ist der sich über das Schneidgatter 2 bzw. über die Öffnung 2a des Schneidgatters 2 bewegende Bereich des Messerkörpers 3 erkennbar. Die Ausnehmungen 8 können sich, wie in Fig. 3 erkennbar, in radialer Richtung beiderseits über den sich über das Schneidgatter 2 bzw. über die Öffnung 2a des Schneidgatters 2 bewegenden Bereich des Messerkörpers 3 hinaus erstrecken. Dies ist jedoch nicht unbedingt notwendig. Bei dem sich über die Öffnung 2a des Schneidgatters 2 bewegenden Bereich des Messerkörpers 3 handelt es sich demnach um den Wirkbereich des Querschneidemessers 1. Der zentrale Bereich 5 des Messerkörpers 3 ist im vorliegenden Fall dagegen vollständig geschlossen, da in diesem Bereich nur eine sehr geringe Beaufschlagung durch das Lebensmittel zu erwarten ist. Des Weiteren wird durch den Verzicht auf die Ausnehmungen 8 in dem zentralen Bereich 5 die Steifigkeit und Festigkeit des Querschneidemessers 1 erhöht.

Die vorstehenden Elemente 4 sind zumindest auf einigen der von dem zentralen Bereich 5 des Querschneidemessers 1 nach außen verlaufenden Speichen 6 und/oder auf den Querstreben 7 angeordnet. Im dargestellten Ausführungsbeispiel sind die vorstehenden Elemente 4 auf sämtlichen Speichen 6 und lediglich auf der äußersten, die Speichen 6 miteinander verbindenden Querstrebe 7 angeordnet. Dadurch, dass sich auf den weiteren Querstreben 7 keine der vorstehenden Elemente 4 befinden, können diese mit einer geringeren Breite ausgeführt werden, was zur Vergrößerung der Fläche der Ausnehmungen 8 beiträgt. Selbstverständlich ist es jedoch auch möglich, die vorstehenden Elemente 4 auch auf weiteren Speichen 6 und/oder Querstreben 7 anzubringen. Des Weiteren sind auch andere Anordnungen der vorstehenden Elemente 4 auf dem Messerkörper 3 denkbar.

Das Querschneidemesser 1 besteht vorzugsweise aus einem geeigneten Metall. Um die von den Ausnehmungen 8 eingenommene Fläche zu vergrößern, können dabei auch höherfeste Materialien eingesetzt werden.

Die Ausnehmungen 8 können mittels Laserstrahlschneiden aus einem geschlossenen Messerkörper 3, beispielsweise einer flachen, runden Kreisscheibe, gebildet sein. Durch das Erzeugen der Ausnehmungen 8 mittels Laserstrahlschneiden entstehen somit die Speichen 6 und, falls vorhanden, die Querstreben 7. Selbstverständlich sind jedoch auch andere Arten der Herstellung der Ausnehmungen 8 bzw. der Speichen 6 und der Querstreben 7 denkbar.

In einer nicht dargestellten Ausführungsform des Querschneidemessers 1 sind zwar die Ausnehmungen 8 vorgesehen, die in den Figuren 1 bis 4 vorhandenen Speichen 6 und die diese verbindenden Querstreben 7 sind jedoch nicht vorhanden. Die Ausnehmungen 8 können dabei im Prinzip jede beliebige Form aufweisen, d.h. sie können rund, drei- oder mehreckig, schlitzförmig oder auf jede andere Art und Weise ausgebildet sein. Dabei ist es nicht erforderlich, dass die Ausnehmungen 8 dieselbe Form und/oder Größe aufweisen. Auch die Verteilung der Ausnehmungen 8 über die Planfläche 3a des Messerkörpers 3 ist im Prinzip beliebig. Wiederum beträgt dabei ein Anteil der von sämtlichen Ausnehmungen 8 eingenommenen Fläche an der gesamten, sich im Einsatz des Querschneidemessers 1 über die Öffnung 2a des Schneidgatters 2 bewegenden Fläche des Messerkörpers 3 30 bis 90 %, vorzugsweise 60 bis 85 % und besonders bevorzugt 70 bis 80 %. Auch die Ausnehmungen 8 dieser Ausführungsform können mittels Laserstrahlschneiden aus einem geschlossenen Messerkörper 3, beispielsweise einer flachen, runden Kreisscheibe, gebildet sein.

## Patentansprüche

1. Vorrichtung zum Bearbeiten von Lebensmitteln zum Erzeugen von gezupften oder gepullten Lebensmittelprodukten, mit einem Zuführschacht für die Lebensmittel, mit einem Schneidgatter (2) und mit einem in Vorschubrichtung (x) der Lebensmittel nach dem Zuführschacht angeordneten Querschneidemesser (1), wobei das Querschneidemesser (1) einen Messerkörper (3) aufweist, der auf einer Planfläche (3a) eine Vielzahl von vorstehenden Elementen (4) aufweist,
**dadurch gekennzeichnet, dass**
der Messerkörper (3) zumindest in einem sich im Einsatz des Querschneidemessers (1) über eine Öffnung (2a) des Schneidgatters (2) bewegenden Bereich aus mehreren von einem zentralen Bereich (5) des Querschneidemessers (1) nach außen verlaufenden Speichen (6) gebildet ist, wobei sich zwischen den Speichen (6) jeweilige Ausnehmungen (8) befinden.

2. Vorrichtung nach Anspruch 1,
**dadurch gekennzeichnet, dass**
die Speichen (6) mittels wenigstens einer Querstrebe (7) miteinander verbunden sind.

3. Vorrichtung nach Anspruch 1 oder 2,
**dadurch gekennzeichnet, dass**
ein Anteil der von sämtlichen Ausnehmungen (8) eingenommenen Fläche an der gesamten, sich im Einsatz des Querschneidemessers (1) über die Öffnung (2a) des Schneidgatters (2) bewegenden Fläche des Messerkörpers (3) 30 - 90 %, vorzugsweise 60 - 85 %, besonders bevorzugt 70 - 80 %, beträgt.

4. Vorrichtung nach Anspruch 1, 2 oder 3,
**dadurch gekennzeichnet, dass**
die Ausnehmungen (8) mittels Laserstrahlschneiden aus einem geschlossenen Messerkörper (3) gebildet sind.

5. Vorrichtung nach einem der Ansprüche 1 bis 4,
**dadurch gekennzeichnet, dass**
die vorstehenden Elemente (4) zumindest auf einigen der von dem zentralen Bereich (5) des Querschneidemessers (1) nach außen verlaufenden Speichen (6) angeordnet sind.

6. Vorrichtung nach einem der Ansprüche 2 bis 5,
**dadurch gekennzeichnet, dass**
die vorstehenden Elemente (4) auf der wenigstens einen die Speichen (6) miteinander verbindenden Querstrebe (7) angeordnet sind.

7. Vorrichtung zum Bearbeiten von Lebensmitteln zum Erzeugen von gezupften oder gepullten Lebensmittelprodukten, mit einem Zuführschacht für die Lebensmittel, mit einem Schneidgatter (2) und mit einem in Vorschubrichtung (x) der Lebensmittel nach dem Zuführschacht angeordneten Querschneidemesser (1), wobei das Querschneidemesser (1) einen Messerkörper (3) aufweist, der auf einer Planfläche (3a) eine Vielzahl von vorstehenden Elementen (4) aufweist,
**dadurch gekennzeichnet, dass**
der Messerkörper (3) mehrere durch denselben hindurchgehende Ausnehmungen (8) aufweist, wobei ein Anteil der von sämtlichen Ausnehmungen (8) eingenommenen Fläche an der gesamten, sich im Einsatz des Querschneidemessers (1) über eine Öffnung (2a) des Schneidgatters (2) bewegenden Fläche des Messerkörpers (3) 30 - 90 % beträgt.

8. Vorrichtung nach Anspruch 7,
**dadurch gekennzeichnet, dass**
der Anteil der von sämtlichen Ausnehmungen (8) eingenommenen Fläche an der gesamten, sich im Einsatz des Querschneidemessers (1) über die Öffnung (2a) des Schneidgatters (2) bewegenden Fläche des Messerkörpers (3) 60 - 85 %, vorzugsweise 70 - 80 %, beträgt.

9. Vorrichtung nach Anspruch 7 oder 8,
**dadurch gekennzeichnet, dass**
die Ausnehmungen (8) mittels Laserstrahlschneiden aus einem geschlossenen Messerkörper (3) gebildet sind.

## Claims

1. Apparatus for processing food to produce shredded or pulled food products, comprising a feed chute for the food, a cutting grid (2) and a cross-cutting knife (1) arranged after the feed chute in the feed direction (x) of the food, wherein the cross-cutting knife (1) has a knife body (3) which has a plurality of protruding elements (4) on a flat surface (3a),
**characterised in that**
the knife body (3) is formed, at least in a region moving over an opening (2a) of the cutting grid (2) during use of the cross-cutting knife (1), by a plurality of spokes (6) extending outwards from a central region (5) of the cross-cutting knife (1), respective recesses (8) being located between the spokes (6).

2. Apparatus according to claim 1,
**characterised in that**
the spokes (6) are connected to each other by means of at least one cross strut (7).

3. Apparatus according to claim 1 or 2,
**characterised in that**
the proportion of the area occupied by all recesses (8) in relation to the total area of the knife body (3) moving over the opening (2a) of the cutting grid (2) during use of the cross-cutting knife (1) is 30 - 90%, preferably 60 - 85%, and particularly preferably 70 - 80%.

4. Apparatus according to claim 1, 2 or 3,
**characterised in that**
the recesses (8) are formed from a closed knife body (3) by means of laser beam cutting.

5. Apparatus according to one of claims 1 to 4,
**characterised in that**
the protruding elements (4) are arranged at least on some of the spokes (6) extending outwards from the central region (5) of the cross-cutting knife (1).

6. Apparatus according to one of claims 2 to 5,
**characterised in that**
the protruding elements (4) are arranged on the at least one cross strut (7) connecting the spokes (6) to each other.

7. Apparatus for processing food to produce shredded or pulled food products, comprising a feed chute for the food, a cutting grid (2) and a cross-cutting knife (1) arranged after the feed chute in the feed direction (x) of the food, wherein the cross-cutting knife (1) has a knife body (3) which has a plurality of protruding elements (4) on a flat surface (3a),
**characterised in that**
the knife body (3) has several recesses (8) passing through it, wherein the proportion of the area occupied by all recesses (8) in relation to the total area of the knife body (3) moving over an opening (2a) of the cutting grid (2) during use of the cross-cutting knife (1) is 30 - 90%.

8. Apparatus according to claim 7,
**characterised in that**
the proportion of the area occupied by all recesses (8) in relation to the total area of the knife body (3) moving over the opening (2a) of the cutting grid (2) during use of the cross-cutting knife (1) is 60 - 85%, preferably 70 - 80%.

9. Apparatus according to claim 7 or 8,
**characterised in that**
the recesses (8) are formed from a closed knife body (3) by means of laser beam cutting.

## Revendications

1. Dispositif pour le traitement de produits alimentaires pour la production de produits alimentaires effilochés ou effilochés de type « pulled », avec une goulotte d'alimentation pour les produits alimentaires, avec une grille de coupe (2) et avec un couteau transversal (1) disposé dans la direction d'avance (x) des produits alimentaires après la goulotte d'alimentation, le couteau transversal (1) comportant un corps de couteau (3) qui présente, sur une surface plane (3a), une pluralité d'éléments saillants (4), **caractérisé en ce que** le corps de couteau (3), au moins dans une zone qui, lors de l'utilisation du couteau transversal (1), se déplace au-dessus d'une ouverture (2a) de la grille de coupe (2), est formé de plusieurs rayons (6) s'étendant d'une zone centrale (5) du couteau transversal (1) vers l'extérieur, des ouvertures (8) respectives étant disposées entre les rayons (6).

2. Dispositif selon la revendication 1, **caractérisé en ce que** les rayons (6) sont reliés entre eux au moyen d'au moins une traverse transversale (7).

3. Dispositif selon la revendication 1 ou 2, **caractérisé en ce qu'**une proportion de la surface occupée par l'ensemble des ouvertures (8) par rapport à la surface totale du corps de couteau (3) se déplaçant, lors de l'utilisation du couteau transversal (1), au-dessus de l'ouverture (2a) de la grille de coupe (2), représente 30 à 90 %, de préférence 60 à 85 %, particulièrement préférentiellement 70 à 80 %.

4. Dispositif selon la revendication 1, 2 ou 3, **caractérisé en ce que** les ouvertures (8) sont formées par découpe au laser à partir d'un corps de couteau (3) fermé.

5. Dispositif selon l'une des revendications 1 à 4, **caractérisé en ce que** les éléments saillants (4) sont disposés au moins sur certains des rayons (6) s'étendant de la zone centrale (5) du couteau transversal (1) vers l'extérieur.

6. Dispositif selon l'une des revendications 2 à 5, **caractérisé en ce que** les éléments saillants (4) sont disposés sur la ou les traverse(s) transversale(s) (7) reliant les rayons (6) entre eux.

7. Dispositif pour le traitement de produits alimentaires pour la production de produits alimentaires effilochés ou effilochés de type « pulled », avec une goulotte d'alimentation pour les produits alimentaires, avec une grille de coupe (2) et avec un couteau transversal (1) disposé dans la direction d'avance (x) des produits alimentaires après la goulotte d'alimentation, le couteau transversal (1) comportant un corps de couteau (3) qui présente, sur une surface plane (3a), une pluralité d'éléments saillants (4), **caractérisé en ce que** le corps de couteau (3) présente plusieurs ouvertures (8) traversant celui-ci, une proportion de la surface occupée par l'ensemble des ouvertures (8) par rapport à la surface totale du corps de couteau (3) se déplaçant, lors de l'utilisation du couteau transversal (1), au-dessus d'une ouverture (2a) de la grille de coupe (2), représentant 30 à 90 %.

8. Dispositif selon la revendication 7, **caractérisé en ce que** la proportion de la surface occupée par l'ensemble des ouvertures (8) par rapport à la surface totale du corps de couteau (3) se déplaçant, lors de l'utilisation du couteau transversal (1), au-dessus de l'ouverture (2a) de la grille de coupe (2), représente 60 à 85 %, de préférence 70 à 80 %.

9. Dispositif selon la revendication 7 ou 8, **caractérisé en ce que** les ouvertures (8) sont formées par découpe au laser à partir d'un corps de couteau (3) fermé.
